# EUROPÄISCHE PATENTSCHRIFT

(11) **EP 0 371 518 B1**
(45) Veröffentlichungstag und Bekanntmachung des Hinweises auf die Patenterteilung: **21.07.1993**
(21) Anmeldenummer: 89123865.1
(22) Anmeldetag: 14.05.1987
(51) Int. Cl.: A63C 9/085

(54) **Vorderbacken für Sicherheitsskibindungen**
Fornt jaws for safety ski bindings
Mâchoires avant de fixations de sécurité pour le ski

(30) Priorität: 27.06.1986 AT 1755/86
(43) Veröffentlichungstag der Anmeldung: 06.06.1990
(62) Teilanmeldung aus: 87106985.2
(73) Patentinhaber: HTM Sport- und Freizeitgeräte Aktiengesellschaft, A-2320 Schwechat (AT)
(72) Erfinder: Stritzl, Karl, A-1020 Wien (AT); Freisinger, Henry, A-1210 Wien (AT)
(74) Vertreter: Szász, Tibor, Dipl.-Ing.

(56) Entgegenhaltungen:
- EP-A- 0 030 175

## Beschreibung

Die Erfindung bezieht sich auf einen Vorderbacken gemäß dem ersten Teil des Anspruches 1 oder 4.

Ein Vorderbacken nach dem ersten Teil des Anspruches 1 ist in der AT-B-368 396 beschrieben. Dieser Vorderbacken hat sich zwar in der Praxis bewährt, jedoch ist bei ihm das Übersetzungsverhältnis, mit dem die bei einem Rückwärtssturz des Skiläufers auf den Sohlenniederhalter ausgeübte Kraft zur Kompression der Druckfeder herangezogen wird, durch die Abmessungen des Vorderbackens bereits festgelegt. Durch die Anordnung von Zwischenhebeln, die zwischen den Hebelarmen des Ausgleichshebels und den Winkelhebeln vorgesehen sind, kann zwar die vom Ausgleichshebel auf die Winkelhebel aufzubringende Kraft möglichst gering gehalten werden, jedoch wirkt der Ausgleichshebel nur über die Winkelhebel auf die Druckfeder.

Die Erfindung stellt sich die Aufgabe, diese Nachteile zu beseitigen und einen Vorderbacken zu schaffen, bei dem das genannte Übersetzungsverhältnis in relativ weiten Grenzen und in einfacher Anordnung von Kraftübertragungselementen verändert werden kann.

Ausgehend von einem Vorderbacken nach dem ersten Teil des Anspruches 1 wird diese Aufgabe durch den kennzeichnenden Teil dieses Anspruches gelöst. Dadurch, daß der Ausgleichshebel an der Stützplatte anliegt, läßt sich das Übersetzungsverhältnis vom Konstrukteur in großem Ausmaß variieren.

Die im Anspruch 2 angegebene Lösung hat den Vorteil eines einfachen Aufbaues.

Der Gegenstand des Anspruches 3 ermöglicht auf einfache Weise eine zuverlässige Lagerung des Ausgleichshebels an der Zugstange.

Ein Vorderbacken nach dem ersten Teil des Anspruches 4 ist jenen nach dem Anspruch 1 ähnlich, jedoch mit dem Unterschied, daß die Druckfeder von keiner Zugstange durchsetzt ist, an welcher die Stützplatte angeordnet wäre. Durch den kennzeichnenden Teil des Anspruches 4 wird ermöglicht, durch Verlagerung der Schwenkachse für den Ausgleichshebel das Übersetzungsverhälnis in größerem Umfang als bei der ersten Ausgestaltung zu variieren.

Durch die Maßnahme des Anspruches 5 wird eine zuverläßige Lagerung und Wirkungsweise des Ausgleichshebels gewährleistet.

Die Merkmale des Anspruches 6 ermöglichen eine gesonderte Anpassung des Übersetzungsverhältnisses der Auslösekraft zwischen den beiden Winkelhebeln und dem Sohlenniederhalter.

Durch die Maßnahme des Anspruches 7 wird eine einfache Lagerung des Sohlenniederhalters ermöglicht.

Durch den Gegenstand des Anspruches 8 wird der Aufbau des Vorderbackens kompakter, wobei sich zusätzlich eine günstige Kraftübertragung vom Sohlenniederhalter über den Druckstift auf den Ausgleichshebel ergibt.

Die Merkmale des Anspruches 9 haben den Vorteil, daß ein Eingraben des Druckstiftes in den Sohlenniederhalter nicht zu befürchten ist, da der Nocken gehärtet werden kann. Ähnliche Vorteile bieten die Merkmale des Anspruches 10 für die beiden Winkelhebel.

In der Zeichnung sind zwei beispielsweise Ausführungsformen von erfindungsgemäßen Vorderbacken rein schematisch dargestellt. Fig.1 ist ein Schnitt nach der Linie I-I in Fig.2 durch eine erste Ausführungsform und Fig.2 ein Schnitt nach der Linie II-II in Fig.1. In Fig.3 ist eine zweite Ausführungsform im vertikalen Längsmittelschnitt wiedergegeben und Fig.4 ist ein Schnitt durch ein Detail nach der Linie IV-IV in Fig.3.

In den Fig.1 und 2 ist der Vorderbacken in seiner Gesamtheit mit 1 bezeichnet. Er besitzt einen in Seitenansicht etwa winkelförmigen Tragkörper 2, von dem der horizontale Schenkel 2a eine Trittplatte bildet und der andere Schenkel 2b vertikal zur Skioberseite verläuft und ein Federgehäuse 3 trägt, das sich gegen die Skispitze hin erstreckt. Im oberen Bereich des Tragkörpers 2 ist im Schenkel 2b eine Achse 4 befestigt, welche in Skiquerrichtung verläuft. Auf dieser Achse 4 ist ein einem Sohlenniederhalter 7 zugeordneter Winkelhebel 5 gelagert. Der parallel zur Skioberseite verlaufende Schenkel 5a des Winkelhebels 5 ist gabelförmig ausgebildet und umfaßt mit den beiden Gabelzinken den Kopf 6a einer Stellschraube 6, deren unteres Ende in einer Bohrung 2c des horizontalen Schenkels 2a geführt wird. Auf die Stellschraube 6 ist der Sohlenniederhalter 7 mit einer Gewindebohrung aufgeschraubt. Weiters trägt der horizontale Schenkel 2a des Tragkörpers 2 in seitlichem Abstand von der vertikalen Längsmittelebene des Vorderbackens 1 zwei vertikale Achsen 8, auf denen Winkelhebel 9 gelagert sind, die zur seitlichen Halterung der Schuhsohle eines in den Vorderbacken 1 einzusetzenden Schuhs dienen. In den Winkelhebeln 9 sind Rollen 14 gelagert, welche bei einer seitlichen Auslösung die Reibung zwischen der Schuhsohle und dem auszulenkenden Winkelhebel 9 herabsetzen.

Im Federgehäuse 3 ist eine Druckfeder 10 untergebracht, die in Skilängsrichtung verläuft und von einer Zugstange 11 durchsetzt wird. Diese trägt an ihrem dem Skischuh benachbarten Ende eine Stützplatte 12. An ihrem anderen Ende trägt die Zugstange 11 eine Stellschraube, welche zur Abstützung der Druckfeder 10 und Einstellung von deren Vorspannung dient. Diese Ausgestaltung ist bei derartigen Vorderbacken bereits bekannt und aus diesem Grund in der Zeichnung nicht dargestellt. Auf die Stützplatte 12 wird von der Druckfeder 10 ein Zug zur Skispitze hin ausgeübt. Zwischen der Stützplatte 12 und den beiden Winkelhebeln 9 ist ein Ausgleichshebel 13 angeordnet. An der einen Seite des Ausgleichshebels 13 liegt die Stützplatte 12 an, wogegen die andere Seite des Ausgleichshebels 13 einerseits an den Enden der beiden Winkelhebel 9 und anderseits an dem dem Sohlenniederhalter 7 abgewandten Schenkel 5b des Winkelhebels 5 anliegt. Die beiden Enden der Winkelhebel 9 werden dabei von der Druckfeder 10 gegen den vertikalen Schenkel 2b des Tragkörpers 2 gedrückt. Die Zugstange 11 durchsetzt eine Bohrung 2d im vertikal verlaufenden Schenkel 2b des Tragkörpers 2, sowie eine schräge Bohrung 13a in dem Ausgleichshebel 13. Durch die zuletzt angeführte schräge Bohrung 13a ist infolge der Schräge und des reichlichen Spiels ein verkantenfreies Verschwenken des Ausgleichshebels 13 innerhalb eines vorgegebenen Winkels gegenüber der Zugstange 11 möglich.

In der Fahrtstellung des Vorderbackens 1 nehmen alle Teile desselben die in den Figuren 1 und 2 dargestellte Lage ein. Erfolgt während der Fahrt ein reiner Drehsturz des Skiläufers, so wird der eine der beiden Winkelhebel 9 nach außen verschwenkt, was eine Bewegung der Zugstange 11 in den Figuren 1 und 2 nach rechts und eine Kompression der Druckfeder 10 zur Folge hat. Findet jedoch während der Fahrt ein Drehsturz des Skiläufers nach rückwärts statt, so wird der dem Sohlenniederhalter 7 zugeordnete Winkelhebel 5 entgegen dem Uhrzeigersinn verschwenkt. Dies hat aber ein Verschwenken des Ausgleichshebels 13 und damit eine vergrößerte Vorspannung der Druckfeder 10 zur Folge. Die von den beiden Winkelhebeln 9 bei einer seitlichen Auslösung zu leistende Federarbeit wird dadurch reduziert.

Der Vorderbacken 1' gemäß den Figuren 3 und 4 unterscheidet sich von der ersten Ausführung u.a. dadurch, daß Tragkörper 2' und Federgehäuse einstückig ausgebildet sind. Ferner ist der Sohlenniederhalter 7' selbst als Winkelhebel ausgebildet, der mit seinem gegabelten Schenkel auf einer Achse 7'a am Tragkörper 2' schwenkbar gelagert ist. Die Achse 7'a ist in einem Ansatz 2'e des Tragkörpers 2' angeordnet. Die beiden Winkelhebel 9', welche zur seitlichen Halterung der Schuhsohle dienen, sitzen auf einer gemeinsamen Achse 9'a.

Die Achse 7'a des Sohlenniederhalters 7' befindet sich oberhalb der gemeinsamen Achse 9'a der beiden Winkelhebel 9'. Der Ausgleichshebel 13' ist im Inneren des Tragkörpers 2' untergebracht. Er wird von zwei Druckstiften 20 und 21 beaufschlagt, welche in Ausnehmungen des Tragkörpers 2' geführt sind, die in Achsrichtung verlaufen. Diese beiden Ausnehmungen sind in der vertikalen Längsmittelebene des Tragkörpers 2' übereinander angeordnet. Der obere Druckstift 20 liegt an einem Nocken 7'b des Sohlenniederhalter 7' an, wogegen der untere Druckstift 21 eine Platte 22 trägt, an der zwei Nocken 9'b der beiden Winkelhebel 9' anliegen.

Der Tragkörper 2' weist ferner eine Bohrung 23 auf, in der ein Kolben 24 geführt ist, welcher von einer Schraubendruckfeder 10' beaufschlagt wird. Die Außenwand des Kolbens 24 weist eine in Skiquerrichtung verlaufende Nut 24a auf, in der eine im Querschnitt halbkreisförmige Rippe 13'a des Ausgleichshebels 13' eingreift. An die Nut 24a schließt sich eine Abschrägung 24b der Außenwand des Kolbens 24 an. Die beiden Winkelhebel 9' sind nach Art eines Scharniers aneinander angelenkt, das auf der gemeinsamen Achse 9'a gelagert ist. Mit 25 ist eine Distanzhülse bezeichnet, welche den Abstand der beiden Winkelhebel 9' gegenüber dem Tragkörper 2' festlegt.

Die Arbeitsweise des Vorderbackens 1' ist der der ersten Ausführung ähnlich. Bei einem reinen Drehsturz des Skiläufers wird einer der beiden Winkelhebel 9' nach außen verschwenkt. Dabei beaufschlagt der ausschwenkbare Winkelhebel 9' über die Platte 22, den Druckstift 21, den Ausgleichshebel 13' und den Kolben 24 die Druckfeder 10'. Findet während der Fahrt des Skiläufers jedoch ein Drehsturz nach rückwärts statt, so wird der Sohlenniederhalter 7' entgegen dem Uhrzeigersinn verschwenkt. Dadurch wird aber der obere Druckstift 20 zur Skispitze hin verschoben, was ein Verschwenken des Ausgleichshebels 13' und damit eine Kompression der Schraubendruckfeder 10' zur Folge hat.

Die Erfindung ist nicht an die in der Zeichnung dargestellten und im vorstehenden beschriebenen Ausführungsbeispiele gebunden. Vielmehr sind verschiedene Abänderungen derselben möglich, ohne den Rahmen der Erfindung zu verlassen. Beispielsweise können beim Ausführungsbeispiel gemäß den Figuren 3 und 4 die sich in Achsrichtung des Vorderbackens erstreckenden Ausnehmungen für die beiden Stifte vom Konstrukteur innerhalb gewisser Grenzen auch höher oder tiefer als dargestellt angeordnet werden, um das Verhältnis der beiden Hebelarme des Ausgleichshebel zu variieren. Weiters liegt es im Rahmen der Erfindung, die Rippe an der Außenwand des Kolbens anzuordnen und die Nut am Ausgleichshebel auszubilden.

## Patentansprüche

1. Vorderbacken (1) bestehend aus einem mit einem Tragkörper (2) versehenen Gehäuse (3), in dem zwei an der Schuhsohle eines einzusetzenden Schuhs seitlich anliegende Winkelhebel (9) auf zwei vertikalen Achsen (8) drehbar gelagert sind, aus einem Sohlenniederhalter (7) und aus einer Druckfeder (10), welche im Gehäuse (3) untergebracht ist und von einer Zugstange (11) durchsetzt ist, die an ihrem den beiden Winkelhebeln (9) zugewandten Ende eine Stützplatte (12) trägt, an der die Winkelhebel (9) anliegen und die Druckfeder (10) unter Zwischenschaltung eines Ausgleichshebels (13) sowohl die beiden Winkelhebel (9) als auch den Sohlenniederhalter (7) in der Fahrtstellung hält, wobei der Ausgleichshebel (13) das Übersetzungsverhältnis zwischen der von der Druckfeder (10) auf den Sohlenniederhalter (7) und der auf die beiden Winkelhebel (9) wirkenden Kraft verändert, dadurch gekennzeichnet, daß der als zweiarmiger Hebel ausgebildete Ausgleichshebel (13) mit einem Arm an der Stützplatte (12) anliegt (Fig.1 und 2).

2. Vorderbacken nach Anspruch 1, dadurch gekennzeichnet, daß der an der Stützplatte (12) der Zugstange (11) anliegende Arm des Ausgleichshebels (13) auch an den Enden der beiden Winkelhebel (9) anliegt, und daß der andere Arm des Ausgleichshebels (13) an dem Ende eines den Sohlenniederhalter (7) tragenden weiteren Winkelhebels (5) anliegt.

3. Vorderbacken nach Anspruch 2, dadurch gekennzeichnet, daß der Ausgleichshebel (13) zur Aufnahme der Zugstange (11) eine in der Ausgangslage des Vorderbackens (1) schräg verlaufende Bohrung (13a) aufweist, die ein Verschwenken des Ausgleichshebels (13) um einen vorgegebenen Winkel ohne Verkanten der Zugstange (11) zuläßt.

4. Vorderbacken (1') bestehend aus einem mit einem Tragkörper (2') versehenen Gehäuse (3'), in dem zwei an der Schuhsohle eines einzusetzenden Schuhs seitlich anliegende Winkelhebel (9') auf einer vertikalen Achse (9'a) drehbar gelagert sind, aus einem Sohlenniederhalter (7') und aus einer Druckfeder (10'), welche im Gehäuse (3') untergebracht ist und unter Zwischenschaltung eines Ausgleichshebels (13') sowohl die beiden Winkelhebel (9') als auch den Sohlenniederhalter (7') in der Fahrtstellung hält, wobei der Ausgleichshebel (13') das Übersetzungsverhältnis zwischen der von der Druckfeder (10') auf den Sohlenniederhalter (7') und der auf die beiden Winkelhebeln (9') wirkenden Kraft verändert, dadurch gekennzeichnet, daß der als zweiarmiger Hebel ausgebildete Ausgleichshebel (13') an einem Kolben (24) abgestützt ist, der von der Druckfeder (10') unmittelbar beaufschlagt ist, und daß der Ausgleichshebel (13') an seiner dem Kolben (24) zugewandten Seite eine quer zur Achse des Kolbens (24) verlaufende Rippe (13'a) aufweist (Fig.3 und 4).

5. Vorderbacken nach Anspruch 4, dadurch gekennzeichnet, daß der Kolben (24) an seiner Außenwand eine in Skiquerrichtung verlaufende Nut (24a) aufweist, in der die Rippe (13'a) des Ausgleichshebels (13') eingreift, und daß an die Nut (24a) eine Abschrägung (24b) der Außenwand des Kolbens (24) anschließt.

6. Vorderbacken nach Anspruch 4, dadurch gekennzeichnet, daß der Kolben (24) in einer Bohrung (23) im Gehäuse (3') in dessen Längsrichtung geführt ist, und daß der am Kolben (24) anliegende Ausgleichshebel (13') über je einen in Richtung der Achse des Kolbens (24) verschiebbaren Druckstift (20,21) einerseits mit den beiden Winkelhebeln (9') und anderseits mit dem Sohlenniederhalter (7') gekoppelt ist, wobei die beiden Druckstifte (20,21) übereinander angeordnet sind.

7. Vorderbacken nach Anspruch 6, dadurch gekennzeichnet, daß der Sohlenniederhalter (7'), im vertikalen Längsmittelschnitt gesehen, als Winkelhebel ausgebildet ist, der mit dem vorzugsweise gabelförmigen Ende seines einen Hebelarmes auf einer am Gehäuse (3') befestigten Querachse (7'a) gelagert ist.

8. Vorderbacken nach Anspruch 7, dadurch gekennzeichnet, daß sich die Querachse (7'a) oberhalb von der Achse (9'a) für die beiden Winkelhebel (9') befindet.

9. Vorderbacken nach Anspruch 7 oder 8, dadurch gekennzeichnet, daß der Sohlenniederhalter (7') mit einem Nocken (7'b) versehen ist, der zur Anlage an dem Druckstift (20) bestimmt ist.

10. Vorderbacken nach Anspruch 6, dadurch gekennzeichnet, daß der untere Druckstift (21) eine Platte (22) trägt, an der zwei Nocken (9'b) der beiden Winkelhebel (9') anliegen.

## Claims

1. A front clamp assembly (1) comprising a housing (3) provided with a mounting body (2) and having rotatably mounted therein on two vertical pivot pins (8) a pair of crank levers (9) for laterally engaging the sole of a boot to be inserted therebetween, a sole clamp-down member (7), and a compression spring (10) accommodated in said housing (3) with a tie rod (11) extending therethrough and having its end directed towards said two crank levers (9) provided with an abutment plate (12) on which said crank levers (9) take support, said compression spring (10) acting to maintain both said two crank levers (9) and said sole clamp-down member (7) in the skiing position by the intermediary of a balance lever (13), said balance lever (13) being effective to differentiate the transmission ratio of the force of said compression spring (10) acting on said sole clamp-down member (7) and said two crank levers (9), respectively, characterized in that said balance lever (13) is formed as a two-armed lever with one of its arms engaging said abutment plate (12) (figs. 1 and 2).

2. A front clamp assembly according to claim 1, characterized in that said arm of said balance lever (13) engaging said abutment plate (12) of said tie rod (11) is also in engagement with the ends of said two crank levers (9), and that the other arm of said balance lever (13) engages one end of a further crank lever (5) carrying said sole clamp-down member (7).

3. A front clamp assembly according to claim 2, characterized in that said balance lever (13) is formed with a bore (13a) for receiving said tie rod (11) therein, said bore (13a) extending obliquely in the normal state of said front clamp assembly (1) to permit said balance lever (13) to pivot about a predetermined angle without tilting said tie rod (11).

4. A front clamp assembly (1') comprising a housing (3') provided with a mounting body (2') and having rotatably mounted therein on a vertical pivot pin (9'a) a pair of crank levers (9') for laterally engaging the sole of a boot to be inserted therebetween, a sole clamp-down member (7'), and a compression spring (10') accommodated in said housing (3') and acting to maintain both said two crank levers (9') and said sole clamp-down member (7') in the skiing position by the intermediary of a balance lever (13') effective to differentiate the transmission ratio of the force of said compression spring (10') acting on said sole clamp-down member (7') and said two crank levers (9'), respectively, characterized in that said balance lever (13') is formed as a two-armed lever and takes support on a piston (24) directly subjected to the action of said compression spring (10'), and that said balance lever (13') has its side facing said piston (24) provided with a rib (13'a) extending transversely of the axis of said piston (24) (figs. 3 and 4).

5. A front clamp assembly according to claim 4, characterized in that said piston (24) has its outer wall formed with a groove (24a) extending in the transverse direction of the ski for receiving therein said rib (13'a) of said balance lever (13'), and a chamfered outer wall portion (24b) contiguous with said groove (24a).

6. A front clamp assembly according to claim 4, characterized in that said piston (24) is guided in a bore (23) in said housing (3') in the longitudinal direction thereof, and that said balance lever (13') supported on said piston (24) is operatively connected to said two crank levers (9') and to said sole clampdown member (7'), respectively, by a respective pusher pin (20, 21) mounted for displacement in the direction of the axis of said piston (24), said two pusher pins (20, 21) being disposed above one another.

7. A front clamp assembly according to claim 6, characterized in that as viewed in vertical longitudinal center section, said sole clamp-down member (7') is formed as a crank lever mounted by the preferably bifurcate end of one of its lever arms on a transverse pivot pin (7'a) secured to said housing (3').

8. A front clamp assembly according to claim 7, characterized in that said transverse pivot pin (7'a) is located above said pivot pin (9'a) for said two crank levers (9').

9. A front clamp assembly according to claim 7 or 8, characterized in that said sole clamp-down member (7') is provided with a cam portion (7'b) devised for engagement with said pusher pin (20).

10. A front clamp assembly according to claim 6, characterized in that the lower pusher pin (21) carries a plate (22) engaged by two cam portions (9'b) of said two crank levers (9').

## Revendications

1. Mâchoire avant (1) comprenant un boîtier (3) pourvu d'un corps de support (2) et dans lequel deux leviers coudés (9), appliqués latéralement contre la semelle d'une chaussure à engager, sont montés à rotation sur deux axes verticaux (8) ; un abaisse-semelle (7) ; et un ressort de pression (10) logé dans le boîtier (3) et traversé par une tige de traction (11) qui porte, à son extrémité tournée vers les deux leviers coudés (9), une plaque d'appui (12) contre laquelle les leviers coudés (9) sont appliqués, et le ressort de pression (10) maintient à la fois les deux leviers coudés (9) et l'abaisse-semelle (7) dans la position de déplacement, avec interposition d'un levier de compensation (13), ledit levier de compensation (13) faisant varier le rapport de démultiplication entre la force appliquée à l'abaisse-semelle (7) par le ressort de pression (10), et la force appliquée aux deux leviers coudés (9), caractérisée par le fait que le levier de compensation (13), réalisé sous la forme d'un levier à deux bras, porte par un bras contre la plaque d'appui (12) (figures 1 et 2).

2. Mâchoire avant selon la revendication 1, caractérisée par le fait que le bras du levier de compensation (13), qui porte contre la plaque d'appui (12) de la tige de traction (11), porte également contre les extrémités des deux leviers coudés (9) ; et par le fait que l'autre bras du levier de compensation (13) porte contre l'extrémité d'un levier coudé supplémentaire (5) portant l'abaisse-semelle (7).

3. Mâchoire avant selon la revendication 2, caractérisée par le fait que le levier de compensation (13) présente, en vue de recevoir la tige de traction (11), un évidement (13a) qui s'étend à l'oblique dans la position initiale de la mâchoire avant (1) et autorise un pivotement du levier de compensation (13), d'un angle préétabli, sans aucun coincement de la tige de traction (11).

4. Mâchoire avant (1') comprenant un boîtier (3') pourvu d'un corps de support (2') et dans lequel deux leviers coudés (9'), appliqués latéralement contre la semelle d'une chaussure à engager, sont montés à rotation sur un axe vertical (9'a) ; un abaisse-semelle (7') ; et un ressort de pression (10') qui est logé dans le boîtier (3') et maintient à la fois les deux leviers coudés (9') et l'abaisse-semelle (7') dans la position de déplacement, avec interposition d'un levier de compensation (13'), ledit levier de compensation (13') faisant varier le rapport de démultiplication entre la force appliquée à l'abaisse-semelle (7') par le ressort de pression (10'), et la force appliquée aux deux leviers coudés (9'), caractérisée par le fait que le levier de compensation (13'), réalisé sous la forme d'un levier à deux bras, est en appui contre un piston (24) directement sollicité par le ressort de pression (10') ; et par le fait que le levier de compensation (13') présente, sur sa face tournée vers le piston (24), une nervure (13'a) s'étendant transversalement par rapport à l'axe dudit piston (24) (figures 3 et 4).

5. Mâchoire avant selon la revendication 4, caractérisée par le fait que le piston (24) présente, sur sa paroi extérieure, une gorge (24a) s'étendant dans le sens transversal du ski et dans laquelle pénètre la nervure (13'a) du levier de compensation (13') ; et par le fait qu'un biseau (24b) de la paroi extérieure du piston (24) fusionne directement dans la gorge (24a).

6. Mâchoire avant selon la revendication 4, caractérisée par le fait que le piston (24) est guidé dans un alésage (23) pratiqué dans le boîtier (3), dans le sens longitudinal de ce dernier ; et par le fait que le levier de compensation (13') appliqué contre le piston (24) est accouplé, par l'intermédiaire d'une cheville respective de pression (20, 21) pouvant coulisser dans la direction de l'axe dudit piston (24), d'une part aux deux leviers coudés (9') et d'autre part à l'abaisse-semelle (7'), les deux chevilles de pression (20, 21) étant agencées en superposition.

7. Mâchoire avant selon la revendication 6, caractérisée par le fait que l'abaisse-semelle (7') est réalisé, observé en coupe médiane longitudinale verticale, sous la forme d'un levier coudé qui est monté, par l'extrémité de l'un de ses bras de levier, de préférence fourchue, sur un axe transversal (7'a) fixé au boîtier (3').

8. Mâchoire avant selon la revendication 7, caractérisée par le fait que l'axe transversal (7'a) se trouve audessus de l'axe (9'a) affecté aux deux leviers coudés (9').

9. Mâchoire avant selon la revendication 7 ou 8, caractérisée par le fait que l'abaisse-semelle (7') est muni d'un lobe (7'b) destiné à venir au contact de la cheville de pression (20).

10. Mâchoire avant selon la revendication 6, caractérisée par le fait que la cheville inférieure de pression (21) porte une plaque (22) contre laquelle sont appliquées deux cames (9'b) des deux leviers coudés (9').
